# EUROPÄISCHE PATENTSCHRIFT

(11) **EP 0 017 959 B1**
(45) Veröffentlichungstag und Bekanntmachung des Hinweises auf die Patenterteilung: **27.12.1984**
(21) Anmeldenummer: 80102018.1
(22) Anmeldetag: 15.04.1980
(51) Int. Cl.: B68B 1/06

(54) **Pferdetrensengebiss**
Horse-bit
Mors pour cheval

(30) Priorität: 18.04.1979 DE 2915573
(43) Veröffentlichungstag der Anmeldung: 29.10.1980
(73) Patentinhaber: Conrad, Ulrich, D-27726 Worpswede (DE)
(72) Erfinder: Conrad, Ulrich, D-27726 Worpswede (DE)
(74) Vertreter: Eisenführ, Speiser & Partner

## Beschreibung

Die Erfindung betrifft ein Pferdetrensengebiss bestehend aus einem gegebenenfalls geteilten Bügel, der einen verdickten Mittenabschnitt und zwei daran anschliessende Seitenabschnitte mit je einer Ringbohrung zur Aufnahme eines Ringes am freien Ende der Seitenabschnitte besitzt, wobei die die Ringbohrungen verbindende Mittellinie des Bügels nach vorn zum Gaumen des Pferdes hin gebogen verläuft.

Aus der US-A-4 005 564 ist ein derartiges Pferdetrensengebiss bekannt, bei dem der Mittenabschnitt des Bügels scharfkantig in die sich anschliessenden Seitenabschnitte übergeht und mittels zweier Kugelgelenke in den Seitenabschnitten angelenkt ist. Nachteilig bei diesem bekannten Gebiss ist es, dass der Bügel keine Anpassung an die anatomische Kontur des Pferdemaules besitzt, und dass sich insbesondere bei kräftigem Zügelanzug die beiden Seitenabschnitte des Bügels vom kurzen Mittenabschnitt nach hinten spitz abwinkeln, so dass die Zunge des Pferdes an den Seiten eingeklemmt wird und die empfindlichen Lefzen stark beansprucht werden.

Aus der GB-A-7712/1914 ist es bekannt, den Bügel eines Pferdetrensengebisses, der an den seitlichen Enden je eine Bohrung aufweist, etwa in der Mitte zwischen den beiden Bohrungen mit einer einseitig angegossenen glatten Verdickung zu versehen während der rechte und linke Seitenabschnitt des Bügels völlig glatt und uniform bleibt.

Aus der GB-A-65/1913 ist ferner ein Pferdegebiss mit einem Bügel bekannt, an dessen Enden je ein Ring angelenkt ist, wobei der Mittenabschnitt des Bügels geringfügig verdickt ist und weiche Übergänge zu den Seitenabschnitten besitzt.

Aus der DE-C-194071 ist darüber hinaus ein Bügel bekannt, dessen Mittenabschnitt nach vorne, d.h. zum Gaumen hin gebogen ist.

Aufgabe der Erfindung ist es, das Pferdetrensengebiss der eingangs genannten Art derart weiterzubilden, dass das Pferd durch eine bessere Formanpassung an die Maulanatomie feinfühliger lenkbar ist, und dass die Feinfühligkeit des Pferdes bei den möglichen Zügelkräften möglichst beständig erhalten bleibt.

Diese Aufgabe wird erfindungsgemäss bei dem Pferdetrensengebiss der eingangs genannten Art dadurch gelöst, dass zwischen dem Mittenabschnitt und den Seitenabschnitten weiche Übergänge vorgesehen sind, und dass die Seitenabschnitte in der Ebene des Bügels zur Biegung des Mittenabschnittes gegenläufig gekrümmt sind und sich von den Ringbohrungen ausgehend zu den Übergängen hin im Querschnitt verjüngen.

Die Vorteile der Erfindung liegen insbesondere darin, dass der Bügel am Umfang keinerlei scharfe Kanten besitzt, durchgängig glatt gehalten ist und bei losem Zügel genügend Spielraum lässt. Der verdickte Mittenabschnitt ist durch weiche Übergänge zu den Seitenabschnitten hin an die obere Kontur der Zunge angepasst und bleibt dort lokalisiert, weil sich die Verdickung in die mittlere Zungenrille einlegt. Dadurch lässt sich das Pferd - bei einer vom Reiter ausgelösten Verschiebung des Trensengebisses - sehr leicht wenden, weil eine seitliche Verschiebung aufgrund der Verdikkung sofort vom Pferd bemerkt wird. Bei kräftigem Zügelandruck drückt die Rückseite der Verdikkung auf die Zunge, gibt also das Kommando an das Pferd weiter, ohne dass das Trensengebiss scharf einschneidet. Durch den weichen Übergang zwischen Mittenabschnitt und Seitenabschnitten des Bügels, sowie durch die gegenläufige Krümmung dieser Abschnitte wird insbesondere erreicht, dass das Trensengebiss auch bei starkem Zügelanzug die Zunge weder an der rechten noch an der linken Seite einklemmt, da die Seitenabschnitte durch das etwa 4 cm lange Mittenstück weit genug voneinander entfernt sind. Es wird dadurch sicher verhindert, dass die beiden Seitenabschnitte des Bügels das Pferdemaul spitzwinklig einklemmen und dadurch das Pferd quälen. Auch bei starkem Zügelanzug wirkt der Druck stets auf die Mitte der Zunge des Pferdes. Das ansonsten so gefürchtete Abklemmen der Zungennerven oder der Zungenadern kann wegen der anatomischen Formung des Trensengebisses nicht mehr auftreten.

Bei der einstückigen Ausführungsform des Bügels des Trensengebisses wurde die Möglichkeit der Drehung des Gebisses bei stärkerem Zügelanzug berücksichtigt, in der Weise, dass bei leichtem Anstehen der Zügel das Pferd eine besonders weiche Gebissform an der Zunge vorfindet, an die sich das Pferd angenehm anlehnen kann, um die notwendige Verbindung zwischen Pferdemaul und Reiterhand zu gewährleisten. Bei der Ausführungsform des Trensengebisses, bei welcher der Mittenabschnitt einen elliptischen Querschnitt besitzt, liegt bei zunehmender Anlehnung, d.h. einem stärkeren Gegendruck des Pferdes gegen die Reiterhand durch eine leichte Drehbewegung des Gebisses statt der Breitseite mehr und mehr die stärker gekrümmte Kante des elliptisch geformten mittleren Gebiss-Querschnitts gegen die Zunge an. Das zwingt das Pferd dazu, die zurückhaltende Zügelhilfe durch Verlangsamung des Tempos zu respektieren und verlangt vom Reiter weniger Kraft. Einerseits bleiben die Pferde länger im Maul weich und somit empfindsamer in ihren Reaktionen auf die Zügelhilfe und anderseits sind sie in Gefahrsituationen durch den Reiter leichter zu beherrschen.

Vorteilhafte Weiterbildungen der Erfindung sind durch die Merkmale der Unteransprüche gekennzeichnet. In der nachfolgenden Beschreibung bedeutet «oben» der den Ohren des Pferdes benachbarte Bereich, «unten» der Bereich des Maulendes, «vorne» der Bereich des Nasenbeins und «hinten» der Bereich des Unterkiefers.

Im folgenden werden Ausführungsbeispiele der Erfindung anhand der Zeichnung näher erläutert. Es zeigen:
Fig. 1 eine Ansicht von oben einer ersten Ausführungsform des Trensengebisses;
Fig. 2 eine Ansicht des Trensengebisses nach Fig. 1 von hinten;
Fig. 3 eine Ansicht von oben des eingesetzten Trensengebisses aus Fig. 1;
Fig. 4 einen Querschnitt durch die Mitte IV-IV des Trensengebisses nach Fig. 1;
Fig. 5 einen Querschnitt gemäss Fig. 4 des nach leichtem Zügelanzug verlagerten Trensengebisses;
Fig. 6 einen Querschnitt gemäss Fig. 4 des nach starkem Zügelanzug verlagerten Trensengebisses;
Fig. 7 eine perspektivische Ansicht von oben einer zweiten Ausführungsform des Trensengebisses;
Fig. 8 eine Ansicht von hinten des Trensengebisses nach Fig. 7;
Fig. 9 eine Seitenansicht des Trensengebisses nach Fig. 7;
Fig. 10, 11 eine schematische Darstellung zur Erläuterung der Wirkungsweise des Trensengebisses nach Fig. 7;
Fig. 12 eine dritte Ausführungsform des Trensengebisses in Ansicht von oben;
Fig. 13 eine Ansicht von vorne des Trensengebisses aus Fig. 12;
Fig. 14 eine Ansicht des Trensengebisses aus Fig. 12 von oben mit Maulquerschnitt;
Fig. 15, 16 eine schematische Darstellung zur Erläuterung der Wirkungsweise des Trensengebisses aus Fig. 12;
Fig. 17 eine Ansicht von hinten auf eine vierte Ausführungsform des Trensengebisses;
Fig. 18 eine Ansicht von oben auf das Trensengebiss nach Fig. 17;
Fig. 19 die Ansichten eines Schnittes A-B aus Fig. 17;
Fig. 20 eine Ansicht von vorne eines mittleren Teils einer Variation gemäss Fig. 17;
Fig. 21 eine Ansicht von oben einer fünften Ausführungsform des Trensengebisses;
Fig. 22 eine Ansicht von hinten auf das Trensengebiss nach Fig. 21;
Fig. 23 eine schematische Erläuterung der Wirkungsweise des Trensengebisses nach Fig. 21;
Fig. 24 eine Ansicht von vorne einer sechsten Ausführungsform des Trensengebisses;
Fig. 25 eine Ansicht von oben des Trensengebisses aus Fig. 24;
Fig. 26 eine schematische Ansicht von hinten auf den Oberkiefer bei geöffnetem Maul mit eingelegtem Trensengebiss nach Fig. 24;
Fig. 27 eine Ansicht von oben einer siebten Ausführungsform des Trensengebisses;
Fig. 28 eine Ansicht von hinten des Trensengebisses aus Fig. 27;
Fig. 29 die Ansicht eines Schnittes A-B durch das Trensengebiss nach Fig. 20;
Fig. 30 eine schematische Darstellung zur Erläuterung der Wirkungsweise sowie die Lage der Ringbohrungen zur Gebissebene für die Trensengebisse aus Fig. 1-5;

Das in Fig. 1 dargestellte Trensengebiss oder Gebiss hat die Form eines an den beiden Enden im wesentlichen abgeschlossenen hohlen oder massiven Bügels aus Edelstahl oder Argentan. An jedem Ende 2, 3 ist das Gebiss mit einer Ring-Durchgangsbohrung 6, 7 versehen. Durch jede Ringbohrung 6, 7 ist ein in Fig. 1 nur teilweise dargestellter Trensenring 4, 5 hindurchgeführt.

Der Bügel 1 ist im ganzen nach vorne zum Gaumen 21 (Fig.3) hin, also in Richtung derjenigen Ebene gebogen, welche durch die sich durch die beiden Ringbohrungen 6, 7 erstreckenden Bohrungsachsen aufgespannt wird. Im einzelnen erstreckt sich von jeder Ringbohrung 6, 7 ein etwas gekrümmter erster Seitenabschnitt 8 bzw. ein zweiter Seitenabschnitt 9 zu einem die beiden Bereiche verbindenden Mittenabschnitt 11, der in umgekehrter Richtung zum Gaumen gebogen ist. Wie dargestellt, verjüngt sich der erste und der zweite Seitenabschnitt 8, 9 von der jeweiligen Ringbohrung 6, 7 ausgehend zur Mitte zu im Durchmesser. Der Mittenabschnitt 11 ist demgegenüber zu einer im Querschnitt ovalen oder runden und olivenförmig bzw. plankenförmig gestreckten Verdickung (Fig. 2) ausgebildet und zwischen dem Mittenabschnitt 11 und den Seitenabschnitten 8, 9 sind weiche Übergänge 10,12 vorgesehen.

Das in Fig. 1-6 dargestellte Trensengebiss zeichnet sich dadurch aus, dass der dreifach gebogene Bügel 1 schon ohne Zügelanzug im Mittenabschnitt 11 zum Gaumen 21 hinweist und so um die Zunge 14 gebogen ist, dass die beiden Seitenabschnitte 8, 9 des Trensengebisses, bevor sie in den Bereich der Lefzen 17, 19 führen, eine leichte Gegenkrümmung aufweisen. Der um die Zunge 14 gebogene Mittenabschnitt hält im wesentlichen das Gebiss bei einseitig, z.B. an der Lefze 17 verstärktem Zügelanzug in der Maulmitte, so dass die gegenüberliegende Lefze, dann also Lefze 19, mehr geschont wird und somit ein Durchgleiten des Gebisses durch die Maulspalte erschwert.

Die Darstellung in Fig. 4 zeigt die Lage des starren Gebisses nach Fig. 1, 2 und 3 ohne Anzug des Zügels. Hier liegt der im Querschnitt 22 ellipsenförmig ausgeformte Mittelteil des Gebisses parallel zur vorderen Zungenfläche.

Die Darstellung in Fig. 5 zeigt die Lage des gleichen Gebisses aus Fig. 1-3 bei leichter Anlehnung des Pferdes ans Gebiss, d.h. bei leichtem Zügelanzug des Reiters.

Die Darstellung in Fig. 6 zeigt die weitere Drehung des Gebisses, anhand des Querschnitts 22 erkennbar, bei stärkerem Zügelanzug, die dadurch herbeigeführt wird, dass das Gebiss an den Ringen 4, 5 ein Stück heraufrutscht. Das Trensengebiss kehrt in die Ausgangsstellung entsprechend Fig. 4 zurück, wenn der Zügeldruck nachlässt und das Gebiss durch die Schwerkraft, aber auch durch die Spannung der Lefzen wieder in dem Ring 4, 5 nach unten rutscht.

Das in den Fig. 7-11 dargestellte Gebiss zeichnet sich dadurch aus, dass es zwischen den Ringen 4, 5 erstens aus einem dicken, also weichen Bügel 1 besteht, der nach unten, und zum Gaumen des Pferdes hin, gebogen ist, und zweitens weiter oben etwa zwischen den Bohrungen 6, 7 einen dünneren Steg 13 aufweist, der noch stärker nach vorne, also zum Gaumen hin, durchgebogen ist. Der untere Bogen des Bügels 1 ist im Mittenabschnitt 11 zur Zunge 14 hin verstärkt, und dort pflaumenkernförmig aufgeweitet. Diese Verstärkung ist massiv gearbeitet und bildet das Hauptgewicht des Gebisses. Aufgrund des nach unten verlagerten Schwerpunktes berührt bei leichterem Anzug der Zügel 15 nur dieser weiche Mittenabschnitt 11 des Gebisses die Zunge 14. Der obere dünnere Steg 13 kommt erst bei stärkerem Anzug des Zügels 15 an die Zunge 14 zur Wirkung, und zwar nicht zuletzt durch eine Verschiebung der Trensenköpfe nach vorne oben in den Ringen 4, 5 (Fig. 11).

Man kann das unterschiedliche Temperament der Pferde sowie die unterschiedliche Festigkeit und Unempfindlichkeit der Zunge dadurch berücksichtigen, dass das Gebiss in verschiedenen Härte- oder Schärfegraden ausgeführt wird, vor allem, was die Schärfe des Steges 13 anbelangt. Man kann das Gebiss gemäss Fig. 7, 8 und 9 auch so gestalten, dass dem Pferd die Wahl zwischen weicher Anlehnung an den unteren dicken Bügel 1 oder an die unangenehmere Zügelführung am oberen schärferen Steg 13 ermöglicht wird. Da die Pferde sich in der Regel für das Angenehmere entscheiden, werden Jagden leichter reitbar und die Pferde besser regulierbar, ohne dass von vorneherein ein scharfes Gebiss eingelegt werden muss. Die Betonung des Mittenabschnitts 11 nach der Zungenseite hin erleichtert dem Pferd das rechtzeitige Reagieren auf seitliche Zügelanzüge und beugt somit einem Durchziehen nach einer Seite bei gleichzeitiger Strapazierung der gegenüberliegenden Lefze vor.

Fig. 10 zeigt gestrichelt die Lage des Gebisses auf der Zunge 14 im Maul des Pferdes ohne Anzug am Zügel 15. Man sieht, dass sich das Pferd gegen den weichen Mittenabschnitt 11 des Bügels 1 anlehnt. Bei Anzug am Zügel 15 erkennt man aus Fig. 11, dass der rückwärts schärfere Steg 13 die Zunge 14 des Pferdes beaufschlagt. Dadurch erhält das Pferd ein leicht wahrnehmbares Kommando.

Dieses Gebiss ist besonders geeignet zur vorübergehenden Korrektur von Pferden, die dem Reiter den Zügel aus der Hand stossen und wird sofort vom Pferd verstanden. Es erfordert allerdings eine weiche Hand des Reiters und weise Selbstbeschränkung auf das Nötigste. Bei weiterem Zurücknehmen des oberen dünnen Bügels in Richtung Gaumen wird die Kontrastwirkung abgeschwächt. So kann es auch für sogenannte Puller (Pferde, die dem Reiter zuviel Gewicht in die Hand geben) angewandt werden.

Das in den Fig. 12-16 dargestellte Gebiss ist besonders dafür geeignet, im Maul abgestumpfte Pferde, die also «tot» im Maul sind, zum Spielen mit dem Gebiss zu veranlassen und eine leichte erwünschte Kautätigkeit zu fördern. Das Gebiss zeichnet sich dadurch aus, dass die Ringbohrungen 6, 7 an kurzen, nach oben abgewinkelten Armen 23, 24 angebracht sind. Diese Arme 23, 24 stehen quer zur Achse des nach vorne (Fig. 12,14) und oben (Fig. 13) gewölbten Mittenabschnitts 11 des Gebisses. Mittels der Ringe 4, 5 hängt das Gebiss an den seitlichen Armen 23, 24 im oberen Abschluss der Maulspalte, welche das Gebiss nach unten elastisch festhält.

Bei einem Anzug des Zügels 15 (Fig. 15, 16) erfährt der im Maul waagerecht liegende, mehrfach gebogene Bügel 1 eine Drehung gegen die Zunge 14, und zwar von der in Fig. 15 gestrichelt angedeuteten Lage in Fig. 16 angegebenen Lage.

Wie ferner vor allem in Fig. 12-14 gezeigt ist, ist in der Mitte des Bügels 1 ein über einer dünneren Achse 25 drehbarer Wulstring 26 gearbeitet, der in seiner Peripherie einen einseitigen Verstärkungswulst 27 und auf der anderen Seite eine Verflachung 28 aufweist. Dadurch entsteht eine exzentrische Unwucht, die an den Übergangen 10, 12 zu dem Mittenabschnitt 11 des Bügels 1 wieder auszentriert ist. Die Übergänge 10, 12 sind weich und in der Formgebung glatt übergehend. Das Pferd kann durch Zungenspiel den kurzen, verdickten Wulstring 26 drehen und abwechselnd sich die flache oder gewölbte Seite zur Zunge hinspielen, wenn die Oberfläche des Wulstringes geeignet griffig gemacht ist.

Die in Fig. 17-20 dargestellte Ausführungsform ist ein zweimal geteiltes Gebiss, bei dem der erste Seitenabschnitt 8 und der separate zweite Seitenabschnitt 9 durch einen weich geformten Mittenabschnitt 29 gelenkig verbunden sind. Der verkürzte erste Seitenabschnitt 8 ist zur Mitte hin zu einer Ringöse 30 ausgeformt, und der verkürzte zweite Seitenabschnitt 9 ist zur Mitte hin mit einer zweiten Ringöse 31 versehen. Die erste Ringöse 30 und die zweite Ringöse 31 erstrecken sich durch je eine Durchgangsbohrung 32, 33 am seitlichen Ende des Mittenabschnitts 29. Dadurch ist der Mittenabschnitt 29 relativ frei mit dem Zungenspiel des Pferdes beweglich. Dennoch klemmt dieses Gebiss die Zunge weder rechts noch links ein, da die Seitenabschnitte 8, 9 durch den etwa 4 cm langen Mittenabschnitt 29 auseinander gehalten werden, so dass in der Mitte kein spitzer Winkel entstehen kann. Diese Ausführung regt das vom Reiter so geschätzte Kauen des Pferdemauls an.

Der Mittenabschnitt 29, für den zweckmässige Querschnittsformen aus Fig. 19 und 29 zu erkennen sind, ist an der hinteren Zungenseite 34 sehr weich ausgeführt und an der schmaleren Vorderseite 35 eventuell schärfer gestaltet. Man kann natürlich das Gebiss auch umschnallen, um ein stürmisches Pferd regulierbar zu machen.

Bei einem starken Zügelanzug wirkt der Druck stets auf die Mitte der Zunge 14, die nur noch an den seitlichen Rändern zusammengedrückt werden kann. Das sonst so gefürchtete Abklemmen der Zungennerven oder der Zungendurchblutung kann bei diesem erfindungsgemässen Gebiss nicht mehr auftreten. Diese Ausführungsform ist daher für Reiter und Pferd in gleicher Weise unproblematisch. Es empfiehlt sich daher die weiche Seite für das Einreiten und Einspringen junger Pferde besser als die einfach geteilte Wassertrense. Auch die schärfere Mittelstückvorderseite 35 wirkt noch angenehmer auf die Pferdezunge als das einfach geteilte Gebiss. Daher empfiehlt sich diese Ausführungsform des Gebisses vor allem für Pferde, die von Reitschülern geritten werden, welche in der Regel noch keine von Sitzbewegungen unabhängige Hand haben.

Das in den Fig. 21-23 dargestellte Ausführungsbeispiel zeigt ein Gebiss, das speziell für junge Pferde im ersten Ausbildungsstadium gedacht ist, die noch Schwierigkeiten haben, ihren Kopf ruhig zu tragen, weil die Halsmuskulatur noch nicht genügend ausgebildet ist, weshalb diese Pferde noch Schwierigkeiten mit einer stetigen Anlehnung an das Gebiss haben. Wie dargestellt, ist der eine Bügel 1 leicht nach unten (Fig. 22) und stärker zur Gaumenseite (Fig.21) durchgebogen und weist am rechten und linken Ende nach oben gewendete kurze Arme 23, 24 auf, an deren Enden die Ringbohrungen 6, 7 vorgesehen sind. Wie vor allem Fig. 23 erläutert, wird bei geringerem Anzug des Zügels 15, etwa um 1 bis 2cm, kaum ein Druck auf die Zunge 14 ausgeübt, weil erstens der Mittenabschnitt 11 des Bügels 1 so gestaltet ist, dass bei einem Zurückdrehen der Arme 23, 24 entsprechend dem Anzug des Zügels der leicht nach vorne herabhängende Bogen des Bügels 1 sich erst nach oben dreht und erst bei stärkerem Zügelanzug um etwa 3 bis 4 cm einen Druck auf die Zunge ausübt, und weil zweitens der mittlere Abschnitt 11 des Bügels 1 als pflaumenkernförmiger weicher Wulst 38 ausgebildet ist.

Auch dieses Gebiss empfiehlt sich vor allem zur Verwendung bei einer Ausbildung junger Pferde sowie in Reitschulen, da es im Gegensatz zu der sonst oft benutzten Gummitrense das Maul weicher erhält.

Die Fig. 24-26 zeigen eine Weiterbildung der üblichen Wassertrense. Die übliche Wassertrense wirkt für das Pferd häufig unangenehm, weil das Ringgelenk 39 selbst bei geringem Zügelanzug zu scharf auf die Zunge drückt, am Gaumen unnötige Reibung verursacht und bei Pferden mit relativ scharfer Lade den Zungenrand seitlich zwischen Gebiss und Lade quetscht.

Die Weiterbildung zeichnet sich dadurch aus, dass die Ringöse 40 sowohl auf der Zungenseite als auch auf der Gaumenseite so in den anschliessenden Bereich 41 integriert ist, dass auf beiden Seiten des ansonsten üblichen Ringgelenks eine durchgehende Linie entsteht, die weder auf der Zunge noch am Gaumen zu Scheuerstellen, Blasen oder Wundsein führen kann und somit bei Zügelanzug nicht mehr punktförmig auf die Zunge, sondern im Ganzen als Gebiss gleichmässig auf der Zunge aufliegt.

Ausserdem wird bei dieser Formgebung, wie in Fig. 25 dargestellt, bei einem Zügelanzug die Zunge nicht mehr wie bei der üblichen Trense in einem relativ spitzen Winkel eingeklemmt, wobei sonst die Spitze des zusammengewinkelten normalen Trensengebisses am Gaumen punktuell scheuert. Manche Pferde haben aber auch eine relativ scharfe Lade 51 (mit Hauptgewebe überzogene Knochenkante des Unterkiefers) oder aber eine breite, aber verhältnismässig dünne Zunge, so dass die Zungenränder zwischen Lade 51 und Seitenabschnitte 8, 9 gequetscht wird, wodurch die verschiedenen Zungenfehler entstehen, wie Hochziehen der Zunge über das Gebiss (die Laden sind relativ schmerzunempfindlich), Herausstrecken der Zunge nach unten oder häufiger nach einer bestimmten Seite. Vor allem die beiden letzten Zungenfehler waren bisher nicht korrigierbar und können erst durch die Gebisse nach Fig. 1-11 und 17-23 korrigiert werden.

Ferner sind die beiden Seitenabschnitte 8, 9 nach Fig. 24-26 auf beiden Seiten gleichmässig stark geformt und gebogen. Damit können schwere Zungenfehler, wie im Vorhergehenden beschrieben, zumindest vorbeugend vermieden werden.

Die weitere Ausführungsform gemäss Fig. 27, 28 und 30 zeigt ein zweiteiliges Gebiss, bei dem das erste Seitenteil 44 mit dem zweiten Seitenteil 45 über ein präzises, kugelförmig ausgestaltetes Scharnier 75 verbunden ist. Die äussere Kontur des Scharniers 75 ist so glatt ausgeführt, dass eine Störung auf der Zunge 14 ausgeschlossen ist. Weiterhin sieht man insbesondere aus Fig. 27, dass das erste Seitenteil 44 wie auch das zweite Seitenteil 45 beiderseits des Scharniers 75 starr in Richtung auf die Zunge zu gekrümmt ausgebildet sind, wodurch die Bildung eines spitzen, klemmenden Winkels bei starkem Zügelanzug verhindert wird. Im übrigen ist dieses Gebiss, vor allem was die Neigung der Achse der Ringbohrungen 6, 7 betrifft, im wesentlichen ähnlich wie die Ausführungsform gemäss Fig. 1-6 ausgeführt.

Diese Gebissform verbindet den Vorteil eines Gummigebisses mit einer sehr vielseitigen Verwendbarkeit, ohne indes mit den nachteiligen Hafteigenschaften des Gummis versehen zu sein. Bei dünnerer Ausbildung des Mittenabschnitts 11 kann dieses Gebiss auch als Unterlegtrense zur Kandare benutzt werden.

In Fig. 27 ist die Ausgangslage des Gebisses dargestellt. Bei Anzug des Zügels verengt sich der Winkel zur Zunge und weitet sich wieder, wenn der Zügelanzug nachlässt.

Wie ferner insbesondere aus Fig. 30 zu erkennen ist, zeichnet sich das starre Trensengebiss dadurch aus, dass die Achse jeder Ringbohrung 6, 7 bei dem flachliegenden Gebiss von hinten nach vorne zur Nase hin um einen Winkel a ansteigt, der etwa 20° beträgt. Legt man das Gebiss seitenverkehrt hin, also so, dass die rechte Seite nach links und umgekehrt zu liegen kommt, so fällt die Achse jeder Ringbohrung 6, 7 von hinten nach vorne um den gleichen Winkel a ab. Daraus ergibt sich die Möglichkeit, nach Umschnallen das Gebiss an einer höher oder tiefer gelegenen Stelle der Zunge wirken zu lassen.

## Patentansprüche

1. Pferdetrensengebiss bestehend aus einem gegebenenfalls geteilten Bügel, der einen verdickten Mittenabschnitt (11; 29) und zwei daran anschliessende Seitenabschnitte (8, 9) mit je einer Ringbohrung (6, 7) zur Aufnahme eines Ringes (4, 5) am freien Ende der Seitenabschnitte besitzt, wobei die die Ringbohrungen (6, 7) verbindende Mittellinie des Bügels nach vorn zum Gaumen des Pferdes hin gebogen verläuft, dadurch gekennzeichnet, dass zwischen dem Mittenabschnitt (11; 29) und den Seitenabschnitten (8, 9) weiche Übergänge (10, 12) vorgesehen sind, und dass die Seitenabschnitte (8, 9) in der Ebene des Bügels zur Biegung des Mittenabschnittes (11; 29) gegenläufig gekrümmt sind und sich von den Ringbohrungen (6, 7) ausgehend zu den Übergängen (10, 12) hin im Querschnitt verjüngen.

2. Pferdetrensengebiss nach Anspruch 1, dadurch gekennzeichnet, dass der Mittenabschnitt (11; 29) zu den beiden Seitenabschnitten (8, 9) olivenförmig verlängert ist.

3. Pferdetrensengebiss nach Anspruch 1 oder 2, dadurch gekennzeichnet, dass der Querschnitt des Mittenabschnitts (11) die Form einer Ellipse besitzt, deren lange Achse quer zur Achse der Ringbohrungen (6, 7) verläuft.

4. Pferdetrensengebiss nach einem der vorstehenden Ansprüche, dadurch gekennzeichnet, dass die Achse der Ringbohrungen (6, 7) relativ zur Auflageebene des Bügels unter einem Winkel von etwa 20° geneigt sind (Fig. 30).

5. Pferdetrensengebiss nach einem der vorstehenden Ansprüche, dadurch gekennzeichnet, dass die Seitenabschnitte (8, 9) durch einen zusätzlichen Steg (13) verbunden sind, welcher weiter zum Gaumen (21) als der Bügel (1) gebogen ist.

6. Pferdetrensengebiss nach Anspruch 5, dadurch gekennzeichnet, dass der Steg (13) im Querschnitt dünner ist als der Bügel (1).

7. Pferdetrensengebiss nach einem der vorstehenden Ansprüche, dadurch gekennzeichnet, dass die Ringbohrungen (6, 7) an kurzen, nach oben abgewinkelten Armen (23, 24) angebracht sind, die quer zur Achse des Mittenabschnitts (10) verlaufen.

8. Pferdetrensengebiss nach einem der vorstehenden Ansprüche, dadurch gekennzeichnet, dass der Mittenabschnitt (11) einen drehbaren Wulstring (26) enthält.

9. Pferdetrensengebiss nach einem der vorstehenden Ansprüche, dadurch gekennzeichnet, dass der Mittenabschnitt (29) als separates Teil ausgebildet ist und mit den beiden Seitenabschnitten (8, 9) über Ringösen (30, 31) gekoppelt ist.

10. Pferdetrensengebiss nach Anspruch 9, dadurch gekennzeichnet, dass der Mittenabschnitt (29) zur Zunge hin mit einer weichen dicken Oberfläche (34), und zum Gaumen hin mit einer schärferen Rückseite (35) versehen ist.

11. Pferdetrensengebiss nach einem der Ansprüche 1-4, dadurch gekennzeichnet, dass der Bügel im Bereich des Mittenabschnitts (11) geteilt ist, und dass die beiden Teilstücke mittels Ösen (40, 42) miteinander verbunden sind.

12. Pferdetrensengebiss nach einem der Ansprüche 1-4, dadurch gekennzeichnet, dass der Bügel im Bereich des Mittenabschnitts (11) geteilt ist, und dass die beiden Teilstücke mittels eines Scharniers (75) mit zur Zungenoberfläche parallelem Scharnierzapfen verbunden sind.

## Claims

1. Bridoon bit comprising an optionally-divided bar, which has a thickened centre segment (11, 29) and two lateral end portions (8, 9) joined thereto, each with an eyelet (6, 7) at the free end of the lateral end portion to receive a ring (4, 5), whereby the centreline of the bar connecting the eyelets (6, 7) extends curved forwardly to the palate of the horse, characterised in that between the centre segment (11, 29) and the side portions (8, 9) soft transitions (10, 12) are provided, and in that the end portions (8, 9) are bent in the plane of the bar in the opposite direction to the curve of the centre segment (11; 29) and taper in cross-section from the eyelets (6, 7) to the transitions (10, 12).

2. Bridoon bit according to claim 1, characterised in that the centre section (11; 29) has olive- shaped prolongations towards the two end portions (8, 9).

3. Bridoon bit according to claim 1 or 2, characterised in that the cross-section of the centre section (11) is in the form of an elipse, the long axis of which extends transverse to the axis of the eyelets (6, 7).

4. Bridoon bit according to any one of the preceding claims, characterised in that the axes of the eyelets (6, 7) are inclined at an angle of about 20° to the support plane of the bar (Fig. 30).

5. Bridoon bit according to any one of the preceding claims, characterised in that the end portions (8, 9) are connected by means of an additional bridge (13), which is curved further towards the palate (21) than the bar (1).

6. Bridoon bit according to claim 5, characterised in that the bridge (13) is thinner in cross-section than the bar (1).

7. Bridoon bit according to any one of the preceding claims, characterised in that the eyelets (6, 7) are located on short arms (23, 24) which are bent upwards and which extend transverse to the axis of the centre portion (10).

8. Bridoon bit according to any one of the preceding claims, characterised in that the centre portion (11) includes a rotatable thickened ring (26).

9. Bridoon bit according to any one of the preceding claims, characterised in that the centre section (29) is formed as a separate part and is coupled to the two end portions (8, 9) by means of annular eyes (30, 31).

10. Bridoon bit according to claim 9, characterised in that the centre section (29) is provided with a soft thick surface (34) towards the tongue, and with a sharper rear side (35) towards the palate.

11. Bridoon bit according to any one of claims 1 to 4, characterised in that the bar is divided in the region of the centre section (11), and in that the two parts are connected together by means of eyes (40, 42).

12. Bridoon bit according to any one of claims 1 to 4, characterised in that the bar is divided in the region of the centre section (11), and that the two parts are connected together by means of a hinge (75) having a pivot pin parallel to the surface of the tongue.

## Revendications

1. Mors d'harnachement de cheval du type constitué d'une pièce courbe, le cas échéant formée de plusieurs parties, présentant un tronçon médian (11; 29) renflé, prolongé par deux tronçons latéraux (8, 9), avec un trou d'anneau (6, 7) pratiqué sur l'extrémité libre de chacun des tronçons latéraux, pour le passage d'un anneau (4, 5), la ligne médiane de la pièce courbe reliant les trous d'anneau (6, 7) étant recourbée vers l'avant en direction du palais du cheval, caractérisé en ce qu'entre le tronçon médian (11, 29) et les tronçons latéraux (8, 9) sont prévus des raccords (10, 12) souples, et en ce que les tronçons latéraux (8, 9) sont recourbés dans le plan de ladite pièce courbe, en sens opposé par rapport à la courbure du tronçon médian (11, 29) et présentent une section décroissante en allant des trous d'anneau (6, 7) vers les raccords (10, 12).

2. Mors d'harnachement de cheval selon la revendication 1, caractérisé en ce que le tronçon médian (11; 29) s'allonge en forme d'olive vers les deux tronçons latéraux (8, 9).

3. Mors d'harnachement de cheval selon la revendication 1 ou 2, caractérisé en ce que la section du tronçon médian (11) a la forme d'une ellipse, dont le grand axe est placé transversalement à l'axe des trous d'anneau (6, 7).

4. Mors d'harnachement de cheval selon l'une des revendications 1 à 4, caractérisé en ce que l'axe des trous d'anneau (6, 7) est incliné d'un angle d'environ 20° par rapport au plan d'appui de la pièce courbe (fig. 30).

5. Mors d'harnachement de cheval selon l'une des revendications précédentes caractérisé en ce que les tronçons latéraux (8, 9) sont reliés par une traverse supplémentaire (13) laquelle est recourbée vers le palais (21) comme la pièce courbe.

6. Mors d'harnachement de cheval selon la revendication 5, caractérisé en ce que la traverse (13) est d'une section plus faible que la pièce courbe (1).

7. Mors d'harnachement de cheval selon l'une des revendications précédentes, caractérisé en ce que les trous d'anneau (6, 7) sont réalisés sur des bras (23, 24) courts, courbés vers le haut, qui s'étendent transversalement par rapport à l'axe du tronçon médian (10).

8. Mors d'harnachement de cheval selon l'une des revendications précédentes, caractérisé en ce que le tronçon médian (11) contient un anneau renflé (26) rotatif.

9. Mors d'harnachement de cheval, selon l'une des revendications précédentes, caractérisé en ce que le tronçon médian (29) est réalisé sous la forme d'un élément séparable et est couplé avec les deux tronçons latéraux (8, 9) au moyen d'oeillets annulaires (30, 31).

10. Mors d'harnachement de cheval selon la revendication (9) caractérisé en ce que le tronçon médian (29) présente une surface supérieure (34) épaisse et souple en direction de la langue, et une surface arrière (35) plus effilée en direction du palais.

11. Mors d'harnachement de cheval selon l'une des revendications 1 à 4, caractérisé en ce que la pièce courbe est divisée au niveau du tronçon médian (11) et en ce que ses deux éléments sont reliés l'un à l'autre au moyen d'oeillets (40, 42).

12. Mors d'harnachement de cheval selon l'une des revendications 1 à 4, caractérisé en ce que la pièce courbe est divisée au niveau du tronçon médian (11), et en ce que ses deux éléments sont reliés au moyens d'une charnière (75) avec des pivots de charnière parallèles à la surface de la langue.
